# EUROPÄISCHE PATENTSCHRIFT

(11) **EP 1 368 562 B1**
(45) Veröffentlichungstag und Bekanntmachung des Hinweises auf die Patenterteilung: **04.04.2007**
(21) Anmeldenummer: 02700217.9
(22) Anmeldetag: 08.02.2002
(51) Int. Cl.: F02F 7/00, F02F 1/10, B22D 19/00

(54) **Zylinderkurbelgehäuse für eine flüssigkeitsgekühlte Brennkraftmaschine**
Cylinder - crankcase of a liquid cooled internal combustion engine
Carter-cylindres pour moteur à refroidissement à eau

(30) Priorität: 14.03.2001 DE 10112132
(43) Veröffentlichungstag der Anmeldung: 10.12.2003
(73) Patentinhaber: Bayerische Motoren Werke Aktiengesellschaft, 80809 München (DE)
(72) Erfinder: FLIERL, Rudolf, 67663 Kaiserslautern (DE); WOLF, Johann, 85521 Ottobrunn (DE); GIBISCH, Rudolf, 85716 Unterschleißheim (DE)
(86) Internationale Anmeldenummer: PCT/EP2002/001313
(87) Internationale Veröffentlichungsnummer: WO 2002/073021

(56) Entgegenhaltungen:
- EP-A- 0 659 899
- EP-A- 0 751 289
- DE-A- 4 306 269
- DE-A- 4 409 750
- DE-A- 10 026 216
- DE-C- 19 540 763
- US-A- 5 771 955
- US-B1- 6 192 852

## Beschreibung

Die Erfindung bezieht sich auf ein Zylinderkurbelgehäuse für eine flüssigkeitsgekühlte Brennkraftmaschine.

Zur Gewichtsreduzierung eines Zylinderkurbelgehäuses ist es bekannt, den hochbelasteten, im wesentlichen aus den Zylindern mit unmittelbar oder mittelbar angeformten Kurbelwellen-Lagern gebildeten Triebwerksblock vorzugsweise aus einem höher belastbaren Werkstoff herzustellen und die geringer belasteten Gehäusewände gesondert aus einem leichteren, insbesondere dünnwandig verfertigten Material auszubilden unter Beachtung einer materialangepassten getrennten Führung für flüssige Betriebsstoffe.

Aus der DE 43 06 269 A1 ist ein Zylinderkurbelgehäuse für eine flüssigkeitsgekühlte Brennkraftmaschine bekannt, bei dem ein Triebswerksblock mit an einem Deck kurbelwellenseitig angeformten Lagerstühlen und darüber einstückig angeordneten Zylinderrohren von einem Gehäusemantel umhüllt ist, wobei der Gehäusemantel über einen Flansch mit dem Deck in abdichtbarer Verbindung steht zur Trennung des schmierölführenden Kurbelraumes von einem den Zylinderrohren zugeordneten Kühlmittelraum. Für dieses lediglich als Bauprinzip dargestellte Zylinderkurbelgehäuse ist die Verwendung unterschiedlicher Materialien für den Triebwerksblock und die Ummantelung denkbar, als Vorbild für eine betriebsfähige Brennkraftmaschine scheidet dieses Zylinderkurbelgehäuse jedoch aus.

Demgegenüber zeigt und beschreibt die DE 44 09 750 A1 ein vorbildhaftes Zylinderkurbelgehäuse für eine flüssigkeitsgekühlte Brennkraftmaschine mit einem im wesentlichen aus Magnesium bestehenden Gehäuse mit einem mehrere in Reihe angeordnete Zylinderrohre umfassenden Zylindereinsatz. Zur materialangepassten, getrennten Führung flüssiger Betriebsstoffe weist der vom Magnesium umgossene Zylindereinsatz aus einer Aluminiumlegierung im zylinderkopfseitigen Endbereich eine die miteinander verbundenen Zylinderrohre umgebende Hüllwand zur Ausbildung eines Kühlmittelraumes auf, so dass Schmieröl als weiterer flüssiger Betriebsstoff vorzugsweise in im Magnesium-Gehäuse ausgebildeten Kanälen geführt ist. Zwar ist bei diesem bekannten Zylinderkurbelgehäuse sichergestellt, dass Kühlwasser als Kühlmittel nicht im Magnesium-Gehäuse geführt wird, jedoch ist dieses Magnesium-Gehäuse mit integrierten Lagerstühlen in leichtgewichtiger Bauweise für eine Brennkraftmaschine mit hoher Leistung wenig geeignet.

Demgegenüber zeigt und beschreibt die EP 0 751 289 B1 ein Zylinderkurbelgehäuse für eine flüssigkeitsgekühlte Brennkraftmaschine, bei dem ein aus einem Eisenwerkstoff gefertigter Triebwerksblock mit an einem Deck einerseits angeordneten Lagerstühlen und andererseits vorgesehenen Zylinderrohren Verwendung findet in einem durch Umgießen hergestellten Aluminium-Gehäuse. Wie aus den Zeichnungen dieses Dokumentes hervorgeht, ist der nicht dargestellte Zylinderkopf im Aluminium-Gehäuse verschraubt, wogegen die Lagerdeckel der Kurbelwellenlager mit den aus dem Eisenwerkstoff gebildeten Lagerstühlen verschraubt sind. Damit verläuft der Kraftfluss zwischen Zylinderkopf und den Kurbelwellen-Lagerdeckeln in nachteiliger Weise über Materialien mit unterschiedlichen Wärmedehnungs-Werten. Dies erfordert beispielsweise eine Zylinderkopfdichtung mit besonders hoher Pressung.

Diese Probleme sind bei einem Zylinderkurbelgehäuse für eine flüssigkeitsgekühlte Brennkraftmaschine gemäß der DE 195 40 763 C1 vermieden, bei dem ein aus einem Eisenwerkstoff gefertigter Triebwerksblock mit an einem Deck einerseits angeordneten Lagestühlen und andererseits einstückig vorgesehenen Zylinderrohren zusätzlich relativ freistehende Schraubenpfeifen für die Zylinderkopfverschraubung vorgesehen sind. Dieser relativ schwergewichtige Triebwerksblock kann von einem Gehäuse aus einer Aluminium- oder Magnesium-Legierung umgossen sein, wobei jedoch für den Fall eines Magnesium-Gehäuses zur Vermeidung eines nachteiligen Kontaktes mit dem Kühlwasser ein aufwendiger Korrosionsschutz vorzusehen ist.

Der Erfindung liegt die Aufgabe zugrunde, für ein im Verbundguss hergestelltes Zylinderkurbelgehäuse aus einer Aluminium- und einer Magnesium-Legierung bei materialangepasst getrennter Führung erforderlicher flüssiger Betriebsstoffe eine Kräfte und Momente sicher aufnehmende Struktur aufzuzeigen.

Diese Aufgabe ist mit dem Patentanspruch 1 gelöst.

Der Vorteil der Erfindung ist darin zu sehen, dass einerseits der mit Kühlmittelräumen ausgebildete Triebwerksblock aus einer Aluminium-Legierung den Kraftfluss zwischen dem Zylinderkopf und den Kurbelwellen-Lagerdeckeln aufnimmt und dieser andererseits beim Umguss einer Magnesium-Legierung für das Gehäuse über verfüllbare Durchbrechungen und Kanäle mit dem Alu-Triebwerksblock eine biegesteife und torsionsfeste Einheit bildet, die durch gezielte Detailausbildungen des Magnesium-Gehäuses vorteilhaft unterstützt ist.

Vorteilhafte Ausgestaltungen sind in den Unteransprüchen beschrieben.

Die Erfindung ist anhand eines in der Zeichnung dargestellten Ausführungsbeispiels beschrieben. Es zeigt
- Figur 1: ein Zylinderkurbelgehäuse in perspektivischer Ansicht,
- Figur 2: einen erfindungsgemäßen Triebwerksblock in perspektivischer Ansicht,
- Figur 3: einen Schnitt durch den Triebwerksblock gemäß der Linie III-III in Figur 2,
- Figur 4: einen Schnitt gemäß der Linie IV-IV im Zylinderkurbelgehäuse gemäß Figur 1, und
- Figur 5: einen Detail-Schnitt durch ein abgewandelt ausgebildetes Zylinderkurbelgehäuse.

Ein Zylinderkurbelgehäuse 1 für eine nicht näher gezeigte, flüssigkeitsgekühlte Brennkraftmaschine umfasst einen aus einer Aluminium-Legierung gefertigten Triebwerksblock 2 mit an einem Deck 3 kurbelwellenseitig angeformten Lagerstühlen 4 und darüber einstückig angeordneten Zylinderrohren 5, die mit an diesen angeformten Hüllwänden 6, 6' zylinderkopfseitige Kühlmittelräume 7, 7' begrenzen.

In den relativ kurzen bzw. niedrigen Hüllwänden 6, 6' sind einer Zylinderkopfverschraubung dienende Schraubenpfeifen 8 ausgeformt, die mit dem Deck 3 über an den Zylinderrohren 5 angeordnete Stege 9 zu den Lagerstühlen 4 in kraftleitender Verbindung stehen. Damit ist in vorteilhafter Weise sicher gestellt, dass der Kraftfluss zwischen dem nicht gezeigten Zylinderkopf der nicht näher dargestellten Brennkraftmaschine und den mit den Lagerstühlen 4 korrespondierenden Lagerdeckeln ausschließlich in dem höherfestigen Alu-Triebwerksblock 2 verläuft.

Zur Erzielung eines leichtgewichtigen und trotzdem hochsteifen Zylinderkurbelgehäuses 1 ist der Alu-Triebwerksblock 2 in ein aus einer Magnesium-Legierung gefertigten Gehäuse 10 eingegossen mit einen Kurbelraum 11 begrenzenden Gehäusewandabschnitten 12, 12'.

Wie aus Figur 4 näher ersichtlich, sind die einander gegenüberliegenden Gehäusewandabschnitte 12, 12' miteinander über Querverbindungen 13 verbunden, wobei in die Gehäusewandabschnitte 12, 12' versteifenden Querverbindungen 13 ein jeweiliger Lagerstuhl 4 eingegossen ist. Zwischen den Querverbindungen 13 der Gehäusewandabschnitte 12, 12' und den umgossenen Lagerstühlen 4 werden in vorteilhafter Weise Schrumpfverbindungen erzielt, die der Verteilung von Kräften und Momenten auf Alu-Triebwerksblock 2 und Magnesium-Gehäuse 10 dienlich sind.

Das ausschließlich zur Führung des Schmieröles mit Ölkanälen 14, 15 ausgebildete Magnesium-Gehäuse 10 ist in einem ersten Endbereich mittels eines einstückig angeordneten stirnseitigen Schachtes 16 versteift, insbesondere torsionsversteift.

Im anderen, zweiten Endbereich umschließt das Magnesium-Gehäuse 10 am Alu-Triebwerksblock 2 über Rippen 17 abgestützt angeordnete Gewindeaugen 18, die einem lösbaren Anschluss einer nicht gezeigten Kupplungs- oder Getriebeglocke dienen.

Zur Erzielung einer zusätzlichen Verklammerung zwischen dem Magnesium-Gehäuse 10 und dem Alu-Triebwerksblock 2 sind an diesem verteilt angeordnet vorgesehene, von der Magnesium-Legierung beim Gießen durchsetzte Durchbrechungen und verfüllbare Kanäle zusätzlich vorgesehen, wie im weiteren beschrieben.

Wie aus Figur 2 ersichtlich, umfasst der Alu-Triebwerksblock 2 mit dem Deck 3 und miteinander verbundene Zylinderrohe 5, womit die Hüllwände 6, 6' über die verbundenen Zylinderrohre 5 voneinander gesonderte Kühlmittelräume 7, 7' begrenzen. Wie aus Figur 2 weiter ersichtlich, ist der abgasseitige Kühlmittelraum 7' mit einem das Magnesium-Gehäuse 10 durchsetzenden Alu-Zulaufstutzen 19 versehen, des weiteren weist der luftansaugseitige Kühlmittelraum 7 einen im ersten Endbereich des Alu-Triebwerkblockes 2 angeordneten Ablauf-Steigkanal 20 auf, der mit einem zylinderkopfseitigen Anschluss in Verbindung steht.

Wie aus den Figuren 1 und 4 erkennbar, enden die Zylinderrohre 5 und die Hüllwände 6, 6' des Alu-Triebwerksblockes 2 mit dem Magnesium-Gehäuse 10 zylinderkopfseitig bündig in einer gemeinsamen Dichtfläche 21, wobei für eine zusätzliche, dichtflächennahe Anbindung das Magnesium-Gehäuse 10 mittels beim Gießen durchsetzbarer Durchbrechungen 22 in auf den Hüllwänden 6, 6' außenseitig unter der Dichtfläche 21 Schraubenpfeifen 8 verbindenden Flanschen 23 zusätzlich formschlüssig verbunden ist.

Die Figuren 2 und 3 zeigen, dass die Schraubenpfeifen 8 die Hüllwände 6, 6' deckseitig überstehend ausgebildet sind und jeweils über zwei unterhalb der Kühlmittelräume 7, 7' an den Zylinderrohren 5 gegenseitig beabstandet angeordnete Stege 9 mit dem Deck 3 in kraftleitender Verbindung stehen, wobei beide Stege 9 mit einem Zylinderrohrabschnitt einerseits und einer stegverbindenden Zwischenwand 24 andererseits einen beim Gießen des Magnesium-Gehäuses 10 um den Alu-Triebwerksblock 2 vom Gießmaterial verfüllbaren Kanal 25 - Figur 4 - bilden zur formschlüssigen Verklammerung des Magnesium-Gehäuses 10 etwa auf halber Gehäusehöhe mit dem Alu-Zylindereinsatz 2.

Wie insbesondere aus Figur 2 ersichtlich, weisen die Lagerstühle 4 am Alu-Triebwerksblock 2 zur bereichsweisen Querschnittsteigerung der Querverbindungen 13 des Magnesium-Gehäuses 10 jeweils in beiden Stirnseiten eine rinnenartige Vertiefung 26 auf, womit in vorteilhafter Weise querschnittsstarke Gurte in den Querverbindungen 13 zur vorteilhaften Aussteifung der Gehäusewandabschnitte 12, 12' des Gehäuses 10 erzielt sind. Im Hinblick auf die Lagerdeckelverschraubungen in den Alu-Lagerstühlen 4 sind kurbelwellenseitige Begrenzungen 27 der Vertiefungen 26 in einem für eine tragfähige Lagerdeckelverschraubung 28 in den Lagerstühlen 4 ausreichenden Abstand von der Lagermittenebene eines geteilten Kurbelwellenlagers 29 angeordnet.

Zur Steigerung der formschlüssigen Verklammerung der Querverbindungen 13 des Magnesium-Gehäuses 10 mit den Alu-Lagerstühlen 4 weisen die Lagerstühle 4 gemäß Figur 2 seitliche Fortsätze 30 auf mit Durchbrechungen 31, die beim Gießen des Magnesium-Gehäuses 10 vom Gussmaterial verfüllbar sind. Mit dieser Ausgestaltung ist das Magnesium-Gehäuse 10 auch am unteren Ende mit dem Alu-Triebwerksblock 2 verklammert.

Wie insbesondere aus Figur 3 erkennbar, weisen die Zylinderrohre 5 zwischen dem Deck 3 und der Unterseite des jeweiligen Kühlmittelraumes 7, 7' etwa mittig zwischen den Stegen 9 der Schraubenpfeifen 8 angeordnete Versteifungsrippen 32 auf. Diese einer Versteifung der Zylinderrohre 5 dienenden Versteifungsrippen 32 vergrößern in vorteilhafter Weise die Oberfläche des Alu-Triebwerksblockes 2 zur stoffschlüssigen Anbindung des Magnesium-Gehäuses 10.

Zur zusätzlichen Aussteifung bzw. Versteifung des Zylinderkurbelgehäuses 1 können die mit den Lagerstühlen 4 korrespondierenden, nicht gezeigten Lagerdeckel in einem nicht dargestellten Lagerrahmen integriert sein, wobei die Kurbelwellenlager 29 zur Erzielung eines geringen Laufspieles ggf. aus einem Eisenwerkstoff gebildete Eingussteile umfassen.

Eine weitere Versteifung gegen Biege- und Torsionsbelastungen ist schließlich dadurch erreicht, dass im Magnesium-Gehäuse 10 über die beiden Längsseiten verteilt angeordnete Entlüftungskanäle 33 und Ölrücklaufkanäle 15 vorgesehen sind, die jeweils einen quer zur Maschinenlängsachse ausgerichteten Rechteck-Querschnitt 34 aufweisen, wobei die Wandungen der Kanäle 15, 33 mit Gehäuse-Längsrippen 35 in Verbindung stehen und in den Verbindungsbereichen von Kanälen und Längsrippen 35 für Alu-Schrauben ausgelegte Schraubenbutzen 36 zum Anschluss von Motor-Tragelementen und/oder Nebenaggregaten vorgesehen sind.

Zur Erzielung höher belastbarer Anschlussstellen können an einem oder mehreren der am Alu-Triebwerksblock 2 angeordneten Lagerstühle 4 seitlich gerichtete, das Magnesium-Gehäuse 10 durchsetzende Zapfen 37 angeordnet sein mit jeweils einem Einschraubgewinde für Alu-Schrauben zur Befestigung gesonderter Einrichtungen (Figur 5).

Schließlich kann zur Erzielung einer materialeinheitlichen Dichtfläche 21 auch vorgesehen sein, dass der Alu-Triebwerksblock 2 an den Hüllwänden 6, 6' mit den Zylinderrohren 5 bündig gestaltete, das Magnesium-Gehäuse 10 überdeckende Dichtflansche 38 aufweist.

Der weiter vorne genannte, die Lagerstühle 4 aufnehmende Lagerrahmen ist vorzugsweise auch aus einer Magnesium-Legierung.

Das erfindungsgemäß gestaltete Zylinderkurbelgehäuse 1 ist so konzipiert, dass von den flüssigen Betriebsstoffen das Kühlwasser ausschließlich in Aluminium-Teilen geführt ist, wogegen das Schmieröl überwiegend in Magnesium-Teilen gefördert ist.

Als Aluminium-Legierung ist vorzugsweise an eine eutektische oder übereutektische Alusil-Verbindung gedacht.

## Patentansprüche

1. Zylinderkurbelgehäuse für eine flüssigkeitsgekühlte Brennkraftmaschine,
- umfassend einen aus einer Alu-Legierung gefertigten Triebwerksblock (2) mit an einem Deck (3) kurbelwellenseitig angeformten Lagerstühlen (4) und darüber einstückig angeordneten Zylinderrohren (5), die
- mit an diesen angeformten Hüllwänden(6, 6') zylinderkopfseitige Kühlmittelräume (7, 7') begrenzen, wobei in den
- relativ kurzen bzw. niedrigen Hüllwänden (6, 6') ausgeformte, einer Zylinderkopfverschraubung dienende Schraubenpfeifen (8) über an den Zylinderrohren (5) angeordnete Stege (9) mit dem Deck (3) in kraftleitender Verbindung stehen, und dass weiter
- der Alu-Triebwerksblock (2) in ein aus einer Magnesium-Legierung gefertigten Gehäuse (10) eingegossen ist mit einen Kurbelraum (11) begrenzenden Gehäusewandabschnitten (12, 12'), die
- miteinander über Querverbindungen (13) mit eingegossenen Lagerstühlen (4) verbunden sind, ferner
- dass das mit Ölkanälen (14, 15) ausgebildete Magnesium-Gehäuse (10) in einem ersten Endbereich mittels eines einstückig angeordneten stirnseitigen Schachtes (16) versteift ist und
- im anderen, zweiten Endbereich am Alu-Triebwerksblock (2) über Rippen (17) abgestützt angeordnete Gewindeaugen (18) umschließt zum lösbaren Anschluss einer Kupplungs- oder Getriebeglocke, wobei schließlich
- das Magnesium-Gehäuse (10) mit dem Alu-Triebwerksblock (2) über an diesen verteilt angeordnet vorgesehene, von der Magnesium-Legierung durchsetzte Durchbrechungen und verfüllbare Kanäle zusätzlich verbunden ist.

2. Zylinderkurbelgehäuse nach Anspruch 1, **dadurch gekennzeichnet,**
- **dass** der Alu-Triebwerksblock (2) mit dem Deck (3) und miteinander verbundene Zylinderrohre (5) umfasst und
- die Hüllwände (6, 6') über entsprechend abschnittsweise verbundene Zylinderrohre (5) voneinander gesonderte Kühlmittelräume (7, 7') begrenzen, wobei
- der abgasseitige Kühlmittelraum (7') mit einem das Magnesium-Gehäuse (10) durchsetzenden Alu-Zulaufstutzen (19) versehen ist, und
- der luftansaugseitige Kühlmittelraum (7) einen im ersten Endbereich des Alu-Triebwerksblockes (2) angeordneten Ablauf-Steigkanal (20) aufweist.

3. Zylinderkurbelgehäuse nach Anspruch 1 und 2, **dadurch gekennzeichnet,**
- **dass** die Zylinderrohe (5) und die Hüllwände (6, 6') des Alu-Triebwerksblockes (2) mit dem Magnesium-Gehäuse (10) zylinderkopfseitig bündig in einer gemeinsamen Dichtfläche (21) enden, wobei
- das Magnesium-Gehäuse (10) mittels beim Gießen durchsetzbarer Durchbrechungen (22) in auf den Hüllwänden (6, 6') außenseitig unter der Dichtfläche (21) Schraubenpfeifen (8) verbindenden Flanschen (23) zusätzlich formschlüssig verbunden ist.

4. Zylinderkurbelgehäuse nach den Ansprüchen 1 bis 3, **dadurch gekennzeichnet,**
- **dass** die Schraubenpfeifen (8) die Hüllwände (6, 6') deckseitig überstehend ausgebildet sind und
- jeweils über zwei unterhalb der Kühlmittelräume (7, 7') an den Zylinderrohren (5) gegenseitig beabstandet angeordnete Stege (9) mit dem Deck (3) in kraftleitender Verbindung stehen, wobei
- beide Stege (9) mit einem Zylinderrohrabschnitt einerseits und einer stegverbindenden Zwischenwand (24) andererseits einen beim Gießen des Magnesium-Gehäuses (10) um den Alu-Triebwerksblock (2) vom Gießmaterial verfüllbaren Kanal (25) bilden zur weiteren formschlüssigen Verklammerung des Gehäuses (10) mit dem Zylindereinsatz (2).

5. Zylinderkurbelgehäuse nach einem oder mehreren der Ansprüche 1 bis 4,
**dadurch gekennzeichnet,**
- **dass** die Lagerstühle (4) zur bereichsweisen Querschnittssteigerung der Querverbindungen (13) des Magnesium-Gehäuses (10) jeweils in beiden Stirnseiten eine rinnenartige Vertiefung (26) aufweisen, wobei
- kurbelwellenlagerseitige Begrenzungen (27) der Vertiefungen (26) in einem für eine tragfähige Lagerdeckelverschraubung (28) in den Lagerstühlen (4) ausreichenden Abstand von der Lagermittenebene eines geteilten Kurbelwellenlagers (29) angeordnet sind.

6. Zylinderkurbelgehäuse nach Anspruch 5, **dadurch gekennzeichnet,**
- **dass** Lagerstühle (4) seitliche Fortsätze (30) mit Durchbrechungen (31) aufweisen, die
- beim Gießen des Magnesium-Gehäuses (10) vom Gießmaterial verfüllbar sind zur formschlüssigen Verklammerung der Querverbindungen (13) des Magnesium-Gehäuses (10) mit den Alu-Lagerstühlen (4).

7. Zylinderkurbelgehäuse nach einem oder mehreren der Ansprüche 1 bis 6, **dadurch gekennzeichnet, dass** die Zylinderrohre (5) zwischen dem Deck (3) und der Unterseite des jeweiligen Kühlmittelraumes (7, 7') etwa mittig zwischen den paarweisen Stegen (9) der Schraubenpfeifen (8) angeordnete Versteifungsrippen (32) aufweisen.

8. Zylinderkurbelgehäuse nach einem oder mehreren der Ansprüche 1 bis 7,
**dadurch gekennzeichnet,**
- **dass** mit den Lagerstühlen (4) korrespondierende Lagerdeckel in einem Lagerrahmen (bedplate) integriert sind und die Kurbelwellenlager (29) ggf. aus einem Eisenwerkstoff gebildete Eingussteile umfassen.

9. Zylinderkurbelgehäuse nach einem oder mehreren der Ansprüche 1 bis 8,
**dadurch gekennzeichnet,**
- **dass** im Magnesium-Gehäuse (10) über die beiden Längsseiten verteilt angeordnete Entlüftungs- und Ölrücklauf-Kanäle (33, 15) vorgesehen sind, die jeweils
- einen quer zur Maschinenlängsachse ausgerichteten Rechteckquerschnitt (34) aufweisen, wobei
- die Wandungen der Kanäle (15, 33) mit Gehäuse-Längsrippen (35) in Verbindung stehen und
- in den Verbindungsbereichen beider für Alu-Schrauben ausgelegte Schraubenbutzen (36) zum Anschluss von Motortragelementen und/oder Nebenaggregaten vorgesehen sind.

10. Zylinderkurbelgehäuse nach einem oder mehreren der Ansprüche 1 bis 9, **dadurch gekennzeichnet, dass** an einem oder mehreren der am Alu-Triebwerksblock (2) angeordneten Lagerstühle (4) seitlich gerichtete, das Magnesium-Gehäuse (10) durchsetzende Zapfen (37) angeordnet sind mit jeweils einem Einschraubgewinde für insbesondere Alu-Schrauben zur Befestigung gesonderter Einrichtungen.

11. Zylinderkurbelgehäuse nach einem oder mehreren der Ansprüche 1 bis 10, **dadurch gekennzeichnet, dass** der Alu-Triebwerksblock (2) an den Hüllwänden (6, 6') mit den Zylinderrohren (5) bündig gestaltete, das Magnesium-Gehäuse (10) überdeckende Dichtflansche (38) aufweist.

## Claims

1. A cylinder crankcase for a liquid-cooled internal combustion engine,
- comprising an engine block (2) made of an aluminium alloy with bearing blocks (4) integrally formed on a deck (3) on the crankshaft side and cylinder pipes (5) disposed above the integral unit and,
- via integrally moulded and casing walls (6, 6'), bounding coolant chambers (7, 7') on the cylinder-head side, wherein
- screw holes (8) for screwing the cylinder head, formed in relatively short or low encasing walls (6, 6'), are connected to the deck (3) for transmitting forces via webs (9) disposed on the cylinder pipes (5), and
- the aluminium engine block (2) is cast in a casing (10) made of a magnesium alloy, with wall portions (12, 12') bounding a crank chamber (11) and
- connected to one another via transverse connections (13) with bedded-in bearing blocks (4), and
- the magnesium casing (10), formed with oil ducts (14, 15), is reinforced in a first end region via an integrally formed end-face shaft (16) and
- in the other, second end region the magnesium casing comprises threaded lugs (18) supported on the aluminium engine block (2) by ribs (17) for releasably connecting a clutch housing or gear housing, and finally
- the magnesium casing (10) is additionally connected to the aluminium engine block (2) by fillable ducts and by apertures distributed on the engine block and flowed through by the magnesium alloy.

2. A cylinder crankcase according to claim 1, **characterised in that**
- the aluminium engine block (2) comprises cylinder pipes (5) connected to the deck (3) and to one another and
- the encasing walls (6, 6'), via cylinder pipes suitably connected in portions, bound coolant chambers (7, 7') separated from one another, wherein
- the coolant chamber (7') on the exhaust side comprises aluminium supply nozzles (19) extending through the magnesium casing (10) and
- the coolant chamber (7) on the air intake side comprises a discharge uptake (20) disposed in the first end region of the aluminium engine block (2).

3. A cylinder crankcase according to claims 1 and 2, **characterised in that**
- the cylinder pipes (5) and the encasing walls (6, 6') of the aluminium engine block (2) end in a common sealing surface (21) flush with the magnesium casing (10) on the cylinder-head side, wherein
- the magnesium casing (10) is additionally positively connected by apertures (22), flowable through during casting, in flanges (23) connecting screw holes (8) on the encasing walls (6, 6'), externally under the sealing surface (21).

4. A cylinder crankcase according to claims 1 to 3, **characterised in that**
- the screw holes (8) project above the encasing walls (6, 6') on the deck side and
- are connected for transmitting force to the deck (3) via respective pairs of webs (9) spaced apart under the coolant chambers (7, 7') on the cylinder tubes (5), wherein
- the two webs (9), together with a cylinder-pipe portion on the one hand and a web-connecting partition (24) on the other hand, form a duct (25) fillable with casting material round the aluminium engine block (2) when the magnesium casing (10) is cast, for additional positive clamping of the casing (10) to the cylinder insert (2).

5. A cylinder crankcase according to one or more of claims 1 to 4,
**characterised in that**
- in order to increase the cross-section at places on the transverse connections (13) of the magnesium casing (10), each bearing block (4) is formed in both end faces with a channel-like recess (26), wherein
- boundaries (27) of the recesses (26) on the crankside-bearing side are disposed at a sufficient distance from the centre plane of a divided crankshaft bearing (29) for load-bearing support of the crankcase screws (28) in the bearing blocks (4).

6. A cylinder crankcase according to claim 5, **characterised in that**
- bearing blocks (4) have lateral projections (30) with apertures (31) which
- are fillable with cast material when the magnesium casing (10) is cast, in order positively to clamp the transverse connections (13) of the magnesium casing (10) to the aluminium bearing blocks (4).

7. A cylinder crankcase according to one or more of claims 1 to 6, **characterised in that** the cylinder pipes (5), between the deck (3) and the underside of the respective coolant chamber (7, 7'), have reinforcing ribs (32) disposed approximately centrally between the pairs of webs (9) of the screw holes (8).

8. A cylinder crankcase according to one or more of claims 1 to 7,
**characterised in that**
- bearing covers corresponding to the bearing blocks (4) are incorporated in a bearing frame (bedplate) and the crankshaft bearings (29) surround bedded-in parts optionally made of a ferrous material.

9. A cylinder crankcase according to one or more of claims 1 to 8,
**characterised in that**
- venting and oil return ducts (33, 15) are provided in the magnesium casing (10) and distributed over the two longitudinal sides,
- each duct having a rectangular cross-section (34) aligned transversely of the longitudinal axis of the machine, wherein
- the walls of the ducts (15, 33) are connected to longitudinal ribs (35) of the casing and
- are provided in the connecting regions of two screw pockets (36) designed for aluminium screws, for connecting engine-bearing elements and/or auxiliary units.

10. A cylinder crankcase according to one or more of claims 1 to 9, **characterised in that** laterally extending plugs (37) through the magnesium casing (10) are disposed on one or more of the bearing blocks (4) on the aluminium engine block (2), each with a screwing-in thread especially for aluminium screws for fastening separate devices.

11. A cylinder crankcase according to one or more of claims 1 to 10, **characterised in that** the aluminium engine block (2) has sealing surfaces (38) on the encasing walls (6, 6'), flush with the cylinder tubes (5) and extending over the magnesium casing (10).

## Revendications

1. Carter-cylindres pour un moteur à combustion interne à refroidissement par eau, dans lequel :
- un bloc moteur (2) réalisé en alliage d'aluminium présente des sièges de palier (4) moulés du côté du vilebrequin sur un couvercle (3), et des corps de cylindres (5) monoblocs sur ce couvercle,
- les parois enveloppes (6, 6') moulées sur des corps de cylindres délimitent des chambres de fluide de refroidissement (7, 7') du côté de la culasse,
- les parois (6, 6') relativement courtes c'est-à-dire basses, présentent des pieds à vis (8) moulés servant au vissage de la culasse et qui sont en liaison de transmission de forces avec le couvercle (3) par l'intermédiaire de barrettes (9) disposées sur les corps de cylindre (5),
- le bloc moteur (2) en aluminium est coulé dans un boîtier (10) réalisé en alliage d'aluminium, et présente des parties de paroi de boîtier (12, 12') délimitant un espace de vilebrequin (11),
- les parois de boîtier (12, 12') sont reliées par des liaisons transversales (13) comportant des sièges de palier (4) coulés,
- le boîtier en magnésium (10) ayant des canaux d'huile (14, 15), est rigidifié dans une première zone d'extrémité au moyen d'un puits (16) réalisé monobloc du côté frontal, et
- dans la seconde zone d'extrémité, il comprend des trous filetés (18) montés en appui par des nervures (17) sur le bloc moteur (2) en aluminium pour réaliser le raccordement amovible d'une cloche d'embrayage ou de transmission, et enfin
- le boîtier en magnésium (10) est relié au bloc moteur (2) en aluminium par des passages répartis sur celui-ci que traverse l'alliage de magnésium, et de plus par des canaux remplissables.

2. Carter-cylindres selon la revendication 1,
**caractérisé en ce que**
- le bloc moteur (2) en aluminium comprend le couvercle (3) et les corps de cylindres (5) reliés entre eux,
- les parois enveloppes (6, 6') délimitent, par l'intermédiaire des corps de cylindre (5) reliés entre eux localement, des chambres de fluide de refroidissement (7, 7') séparées les unes des autres,
- la chambre de fluide de refroidissement (7') située du côté de l'échappement, est équipée d'une tubulure d'amenée (19) en aluminium qui traverse le boîtier en magnésium (10),
- la chambre de fluide de refroidissement (7') située du côté de l'admission, est équipée d'un canal ascendant de sortie (20) disposé dans la première zone d'extrémité du bloc moteur (2) en aluminium.

3. Carter-cylindres selon la revendication 1 ou 2,
**caractérisé en ce que**
- les corps de cylindre (5) et les parois enveloppes (6, 6') du bloc moteur (2) en aluminium se terminent du côté de la culasse, en étant à fleur avec le boîtier en magnésium (10) dans une surface d'étanchéité commune (21),
- le boîtier en magnésium (10) est de plus relié avec verrouillage par combinaison de formes par l'intermédiaire de passages (22) pouvant être traversés lors de la coulée et réalisés dans des brides (23) reliant des pieds à vis (8) disposés sur les parois enveloppes (6, 6') vers l'extérieur, en dessous de la surface d'étanchéité (21).

4. Carter-cylindres selon les revendications 1 à 3,
**caractérisé en ce que**
- les pieds à vis (8) font saillie du côté du couvercle sur les parois enveloppes (6, 6'),
- chaque pied à vis (8) est en liaison de transmission de forces avec le couvercle (3) par l'intermédiaire de deux barrettes (9) espacées les unes des autres et disposées sur les corps de cylindre (5) en dessous des chambres de fluide de refroidissement (7, 7'),
- les deux barrettes (9), avec une section de corps de cylindre d'une part, et une paroi intermédiaire (24) reliant les barrettes d'autre part, forment un canal (25) qui peut être rempli du matériau de coulée quand le boîtier en magnésium (10) est coulé autour du bloc moteur (2) en aluminium, afin d'assurer un agrafage supplémentaire par combinaison de formes du boîtier (10) sur l'insert (2).

5. Carter-cylindres selon une ou plusieurs des revendications 1 à 4,
**caractérisé en ce que**
- les sièges de palier (4) présentent chacun, de chaque côté une cavité (26) en forme de rainure, pour rigidifier localement les liaisons transversales (13) du boîtier en magnésium (10),
- les délimitations (27) des cavités (26) situées du côté des paliers de vilebrequin, sont disposées à une distance du plan médian d'un palier de vilebrequin (29) divisé qui est suffisante pour permettre, dans les sièges de palier (4), un vissage de couvercle de palier (28) capable de supporter des charges.

6. Carter-cylindres selon la revendication 5,
**caractérisé en ce que**
- les sièges de palier (4) présentent des appendices latéraux (30) avec des passages (31),
- lors de la coulée du boîtier en magnésium (10), les passages (31) peuvent être remplis du matériau de coulée pour agrafer par combinaison de formes les liaisons latérales (13) du boîtier en magnésium (10) sur les sièges de palier (4) en aluminium.

7. Carter-cylindres selon une ou plusieurs des revendications 1 à 6,
**caractérisé en ce que**
les corps de cylindres (5) présentent entre le couvercle (3) et la face inférieure de chaque chambre de fluide de refroidissement (7, 7') des nervures de rigidification (32) disposées à peu près au milieu, entre les paires de barrettes (9) des pieds à vis (8).

8. Carter-cylindres selon une ou plusieurs des revendications 1 à 7,
**caractérisé en ce que**
les couvercles de palier correspondant aux sièges de palier (4) sont intégrés à un cadre de palier (bedplate) et les paliers de vilebrequin (29) comprennent éventuellement des parties coulées en matériau ferreux.

9. Carter-cylindres selon une ou plusieurs des revendications 1 à 8,
**caractérisé en ce que**
- dans le boîtier en magnésium (10) des canaux de dégazage et de retour d'huile (33, 15), sont répartis sur les deux côtés longitudinaux,
- chacun de ces canaux (15, 33) présente une section rectangulaire (34) perpendiculaire à l'axe longitudinal du moteur,
- les parois de ces canaux (15, 33) sont en liaison avec des nervures longitudinales de boîtier (35),
- dans les zones de liaison de deux parois, des pastilles de vissage (36) conçues pour des vis en aluminium sont destinées à raccorder des éléments porteurs du moteur et/ou des équipements auxiliaires.

10. Carter-cylindres selon une ou plusieurs des revendications 1 à 9,
**caractérisé en ce que**
sur un ou plusieurs des sièges de palier (4) disposés sur le bloc moteur (2) en aluminium, sont montés des tenons (37) dirigés latéralement pour traverser le boîtier en magnésium (10), qui comportent chacun un filetage pour le vissage notamment de vis en aluminium servant à fixer des dispositifs spécifiques.

11. Carter-cylindres selon une ou plusieurs des revendications 1 à 10,
**caractérisé en ce que**
le bloc moteur (2) en aluminium présente sur les parois enveloppes (6, 6') des brides d'étanchéité qui sont à fleur avec les corps de cylindres (5) et recouvrent le boîtier en magnésium (10).
